# EUROPÄISCHE PATENTANMELDUNG

(11) **EP 3 733 991 A1**
(43) Veröffentlichungstag der Anmeldung: **04.11.2020**
(21) Anmeldenummer: 20171263.5
(22) Anmeldetag: 24.04.2020
(51) Int. Cl.: E04C 2/26, E04C 2/32, E04C 2/00

(54) **LEICHTBAUELEMENT**

(30) Priorität: 29.04.2019 DE 102019111080
(71) Anmelder: Aluform Systems GmbH & Co. KG, 02994 Bernsdorf (DE)
(72) Erfinder: Seidlitz, Holger, 03172 Guben (DE); Drechsler, Kerstin, 03159 Neisse-Malxetal (DE); Schwibs, Wolfgang, 02977 Hoyerswerda (DE); Bergmann, Friedrich, 50858 Köln (DE)
(74) Vertreter: FARAGO Patentanwälte

(57) **Zusammenfassung**

Die Erfindung betrifft ein brandsicheres Aluminium-Kunststoff-Verbund-Leichtbauelement, ein Fertigungsverfahren für entsprechende Aluminium-KunststoffVerbund-Leichtbauelement sowie die Verwendung entsprechender Aluminium-Kunststoff-Verbund-Leichtbauelemente als Fassadenelemente oder als Wand-, Boden- und/oder Deckenelement im Fahrzeugbau. Ein erfindungsgemäßes Aluminium-Kunststoff-Verbund-Leichtbauelement mit geringen Wandstärken ist dadurch gekennzeichnet, dass das es ein auf ein Aluminiumprofil einseitig aufgeklebtes versicktes Kunststoffprofil aufweist. Das Verfahren zur Herstellung eines Aluminium-Kunststoff-Verbund-Leichtbauelements ist dadurch gekennzeichnet, dass zunächst ein Kunststoffvlies vorgeformt und anschließend einseitig auf ein vorgeformtes Aluminiumprofil aufgeklebt wird.

## Beschreibung

Die Erfindung betrifft ein Leichtbauelement. Insbesondere betrifft die Erfindung ein Leichtbauelement mit einer metallischen Oberfläche. Weiterhin betrifft die Erfindung ein Herstellverfahren für ein Leichtbauelement, insbesondere für ein Leichtbauelement mit einer metallischen Oberfläche sowie dessen Verwendung.

Leichtbauelemente werden beispielsweise als Fassadenelemente zum Vorsatz an Gebäuden benutzt. Leichtbauelemente können aber auch für den Bau von beispielsweise Zwischenwänden insbesondere in mobilen Installation wie beispielsweise Kabinen auf Kreuzfahrtschiffen oder anderen Land-, See- und Luftfahrzeugen benutzt werden. Leichtbauelemente weisen dabei in einer Ausführungsform den Werkstoff Aluminium auf, wobei hier und im Folgenden unter dem Begriff Aluminium jeder metallische Werkstoff verstanden wird, der Aluminium enthält.

Vorhangfassaden aus Aluminiumprofilen bieten die Möglichkeit, innerhalb kurzer Zeit große Wandflächen an Gebäuden zu bekleiden. Neben der effizienten Montage erlauben Aluminiumelemente einen - im Vergleich zu anderen Baustoffen - relativ großen Gestaltungsspielraum für Architekten und Designer, da sich mit ihnen eine Vielzahl an Oberflächenbeschaffenheiten und Farben umsetzten lassen. Ferner bieten sie - aufgrund ihrer Oberflächeneigenschaften - einen verlässlichen und langlebigen Witterungsschutz der Bausubstanz.

Aktuell ist die Baubreite von den am häufigsten genutzten rollgeformten Aluminiumsidingprofilen aufgrund der fehlenden Aussteifung orthogonal zur Längsrichtung auf ca. 400 mm begrenzt. Zusätzlich führt die unversteifte Ausführung oftmals zur Faltenbildung infolge von Windlasten und Witterungseinflüssen. Dies schränkt einerseits die Gestaltungsfreiheit in der Architektur stark ein und führt andererseits zu einem hohen Montageaufwand durch die Vielzahl an Einzelelementen. Infolge steigen die Montagekosten insbesondere bei wachsendem Lohnniveau. Daher ist eine Erhöhung der Baubreiten zur Reduzierung des Montageaufwandes sowie für eine maximale Designfreiheit wünschenswert. Die Umsetzung höherer Baubreiten würde jedoch aufgrund der Steifigkeitsanforderung sowie gesteigerter Beulanfälligkeit und geringerer Wärmeformbeständigkeit eine massive Erhöhung der Wandstärke und somit des Flächengewichtes nach sich ziehen. Infolgedessen würden die Belastung der Bausubstanz, die Transportkosten sowie die benötigten Umformkräfte zum Ausformen der Randbereiche deutlich ansteigen. Dies würde dem enormen Kostendruck der Branche entgegenstehen. Alternativ könnte die erforderliche Steifigkeit durch eine Strukturierung sichergestellt werden, wodurch jedoch die ebene Oberfläche der Aluminiumelemente auf der Sichtseite verloren gehen würde. Besonders für viele Architekten stellt dies ein entscheidendes Designmerkmal von Aluminiumfassaden dar. Um jedoch der aktuellen Entwicklung in der Architektur hin zu großflächigen Fassadenbekleidungselementen genüge zu tragen, kommen heute bereits Sandwichelemente zum Einsatz. Dabei werden zwei metallische Deckschichten mit einem dazwischenliegenden Kern fest verbunden, sodass eine schubsteife Verbindung entsteht. Die Kerne bestehen hierbei aus Kunststoffschäumen oder werden massiv - bspw. aus Polyethylen (PE) - ausgeführt. Die Elemente mit massiven Kernen werden - aufgrund der höheren spezifischen Schubsteifigkeit und damit geringeren Dicke - oft als Vorhangfassade genutzt. Schaumkerne bieten aufgrund der geringen Wärmeleitfähigkeit gute Wärmedämmeigenschaften und somit eine zusätzliche Isolationswirkung. Aufgrund der Materialauswahl sowie durch den zellartigen Aufbau des Schaumes ergeben sich jedoch massive Probleme mit dem Brandschutz, sodass mit diesen Elementen ausschließlich die Baustoffklassen B1 und B2 erreicht werden können.

Bauprodukte werden in Klassen eingeteilt, die das Verhalten von Stoffen und Materialien im Feuer beschreiben. Gemäß der deutschen Industrienorm DIN 4102-1 bezeichnen dabei die Baustoffklasse A1 nichtbrennbare Baustoffe ohne brennbare Bestandteile, Klasse A2 nichtbrennbare Baustoffe mit brennbaren Bestandteilen, B1 schwerentflammbare und B2 normalentflammbare Baustoffe.

Für Bauvorhaben ab 22 m müssen in Deutschland ausschließlich Systeme der Baustoffklasse A zum Einsatz kommen, sodass für die o.g. Sandwichplatten die Einsatzbereiche stark eingeschränkt sind. Der tödliche Großbrand eines Hochhauses in London am 14.6.2017 zeigt, wie gefährlich der Einsatz von brennbaren Materialien als Vorhangfassade ist. Darüber hinaus gab es in den letzten Jahren in Europa noch eine Serie weiterer Großbrände von Gebäuden mit Sandwichelementen. Die jeweiligen Schadenssummen belaufen sich laut Gesamtverband der Deutschen Versicherungswirtschaft auf zweistellige Millionenbeträge. Besonders kritisch ist der Sachverhalt, da das brennende Kernmaterial nicht von außen gelöscht werden kann. Somit stellen sowohl die Brandschutzproblematik sowie die hohen Fertigungskosten ein massives Hemmnis bei der Nutzung derartiger Sandwichelemente dar. Einzig Aluminiumverbundplatten mit polymergebundenem mineralischem Kern weisen bessere Brandschutzeigenschaften - Baustoffklasse A2 - auf. Der hohe mineralische Füllstoffgehalt verschlechtert jedoch die mechanischen Eigenschaften und trägt erheblich zur Gewichtszunahme bei, sodass sich aufgrund der hohen Belastung der Bausubstanz Restriktionen beim Einsatz ergeben. Nachteilig ist darüber hinaus der extrem hohe Preis und der unverhältnismäßig hohe Bearbeitungsaufwand für Umformarbeiten an abgerundeten Fassadenbereichen, da hierfür eine Decklage und der Kern lokal entfernt werden müssen. Aus diesen Gründen kommen Sandwichelemente bisher nicht flächendeckend zum Einsatz. Die sich ständig ändernden Rahmenbedingungen auf dem Weltmarkt für Aluminium - wie aktuell die Einführung der US-Strafzölle - haben eine sehr volatile und grundsätzlich steigende Aluminiumpreisentwicklung zur Folge. Vor diesem Hintergrund gestaltet sich für aluminiumverarbeitende Unternehmen eine gewinnbringende Kalkulation ihrer Produkte als immer risikoreicher. Daher werden zunehmend technische Lösungen interessant, bei denen sich der Materialeinsatz an Aluminium spürbar reduzieren lässt. Die bisher eingesetzten Aluminiumfassadenbekleidungssysteme sind Sidingprofile oder Sandwichprofile. Sidingprofile sind einschalig aufgebaut und haben vorgefertigte seitliche Anschlussgeometrien, so dass sie einfach Seite an Seite endlos verbaut werden können. Sidingprofile weisen allerdings generell eine geringe Festigkeit sowie Beulsteifigkeit und Faltenbildung aufgrund von Windlasten auf. Weiterhin geht mit Sidingprofilen infolge geringer Spannweiten eine eingeschränkte architektonische Gestaltungsfreiheit einher. Die geringen Spannweiten wiederum sind wegen der geringen Festigkeit erforderlich. Darüber hinaus entsteht bei der Montage wegen der vielen Einzelelemente und Montagepunkte ein hoher Aufwand.

Sandwich-Profile bestehen aus einer Materialkombination, wobei die Aluminiumsichtseite mit einem weiteren Material hinterfüttert ist. Auch sie weisen diverse Nachteile, wie eine energieintensive und aufwändige Produktion durch mehrere Fügeprozesse, kritische Brandschutzeigenschaften bei Kunststoffkernen, ein sehr hohes Flächengewicht bei Kernen mit mineralischen Bestandteilen und einen stetig steigenden Materialkostenanteil aufgrund eines hohen Aluminiumanteils und der stetig steigenden Aluminiumpreise auf.

Aufgabe der Erfindung ist es, ein brandsicheres Aluminium-Kunststoff-Verbund-Leichtbauelement zur Verfügung zu stellen, das die vorgenannten Nachteile minimiert. Eine weitere Aufgabe der Erfindung besteht in der Angabe eines kostenminimierten Herstellungsverfahrens für solche Aluminium-Kunststoff-Verbund-Leichtbauelemente. In weiteren Aspekten der Erfindung sollen Verwendungen entsprechender Aluminium-Kunststoff-Verbund-Leichtbauelemente angegeben werden.

Die erste Aufgabe der Erfindung wird mit einem Aluminium-Kunststoff-Verbund-Leichtbauelement gemäß dem unabhängigen Anspruch 1 gelöst. Vorteilhafte Weiterentwicklungen des Aluminium-Kunststoff-Verbund-Leichtbauelements ergeben sich aus den Ansprüchen 2 bis 8. Die weitere Aufgabe der Erfindung wird mit einem Verfahren gemäß dem nebengeordneten Anspruch 9 gelöst. Vorteilhafte Weiterbildungen des Verfahrens ergeben sich aus den Ansprüchen 10 bis 17. Ein weiterer Aspekt der Erfindung betrifft die Verwendung eines entsprechenden Aluminium-Kunststoff-Verbund-Leichtbauelements als Fassadenelement oder als Wand-, Boden- und/oder Deckenelement im Fahrzeugbau gemäß den Ansprüchen 18 oder 19.

Ein erfinderisches Aluminium-Kunststoff-Verbund-Leichtbauelement mit geringen Wandstärken ist dadurch gekennzeichnet, dass das Aluminium-Kunststoff-Verbund-Leichtbauelement ein auf ein Aluminiumprofil einseitig aufgeklebtes versicktes Kunststoffprofil zur Verstärkung aufweist, wobei das Kunststoffprofil ein vom dem Aluminiumprofil abweichendes Profil aufweist. Hierbei stellt die Aluminiumschicht eine Barriereschicht dar. Bei der Verwendung des Aluminium-Kunststoff-Verbund-Leichtbauelements als Fassadenelement kommt diese Barriereschicht üblicherweise nach Außen, d.h. zur Umgebung hin, zu liegen, während das versickte Kunststoffprofil als Verstärkungsprofil nach innen, d.h. zum Baukörper hin, zu liegen kommt. Das Kunststoffprofil weist als versicktes, also mit Sicken ausgeführtes Profil, ein von dem Aluminiumprofil abweichendes Profil auf. Beispielsweise ist das Aluminiumprofil im Wesentlichen flächig ausgeführt. Das Aluminiumprofil stellt nämlich nicht nur eine Barriereschicht dar, sondern erfüllt auch optische Anforderungen an beispielsweise die Fassadengestaltung. Insbesondere durch die versickte Form des Kunststoffprofils wird die Steifigkeit des Leichtbauelements derart erhöht, dass die Wandstärke des Aluminiumprofils signifikant verringert werden kann, wodurch ein steifes und doch leichtes Aluminium-Kunststoff-Verbund-Leichtbauelement entsteht. Hierdurch kann die Belastung der Bausubstanz minimiert werden. Darüber hinaus können Montagepunkte eingespart und damit die Montagekosten gesenkt werden. Brandschutz kann durch die Wahl eines geeigneten Kunststoffs sichergestellt werden. Das leichte und doch steife Aluminium-Kunststoff-Verbund-Leichtbauelement kann seine Vorteile aber auch in allen anderen Anwendungen ausspielen, in denen es auf das Gewicht geachtet werden muss. Dies ist beispielsweise bei bewegten Massen der Fall, also beispielsweise im Fahrzeugbau, wobei an Land-, See- und auch Luftfahrzeuge oder auch Satelliten zu denken ist. Dabei kann die Barriereschicht einseitig oder auch beidseitig aufgebracht werden.

In einer vorteilhaften Ausführungsform verlaufen die Sicken des Kunststoffprofils im Wesentlichen senkrecht zur Längsrichtung des Aluminiumprofils.

In einer vorteilhaften Ausführungsform weisen die Sicken des versickten Kunststoffprofils eine Trapezform auf. Die Trapezform hat sich als eine optimale Form hinsichtlich Versteifungspotential bei gleichzeitig geringer Wandstärke herausgestellt. Mit anderen Worten bietet das Trapezprofil eine maximale Steifigkeit bei minimalem Materialeinsatz. Weiterhin bietet die Trapezform ausreichend Fläche für die Verklebung mit dem Aluminiumprofil, so dass die Verklebung eine hohe Festigkeit aufweist.

In einer vorteilhaften Ausführungsform weist das versickte Kunststoffprofil einen Polyester als Werkstoff auf. Der Werkstoff Polyester zeichnet sich einerseits durch sein geringes spezifisches Gewicht und andererseits durch seine Festigkeit bei gleichzeitiger geringer Brennbarkeit aus. So sind Trevira CS-Fasern als schwer entflammbar klassifiziert.

In einer weiteren vorteilhaften Ausführungsform weist das versickte Kunststoffprofil ein Vlies auf, insbesondere ein Vlies, das thermoplastische Fasern aufweist. Hierdurch wird die Festigkeit und damit die steifigkeitserhöhende Wirkung des versickten Kunststoffprofils optimiert.

In einer weiteren vorteilhaften Ausführungsform weist das versickte Kunststoffprofil eine Polyesterfaserflächenware, beispielsweise aus schwer entflammbaren Trevira CS, auf. Diese Polyesterfaserflächenware lässt sich leicht verarbeiten und ist als standardisierte Darreichungsform relativ kostengünstig.

In einer weiteren vorteilhaften Ausführungsform ist das Aluminium-Kunststoff-Verbund-Leichtbauelement derart ausgestaltet, dass es von Medien durchströmbar ist. Solche Medien können beispielsweise Kühlmedien sein, die einerseits das Leichtbauelement temperieren und somit klimaregulierend wirken können. Andererseits kann ein solches Aluminium-Kunststoff-Verbund-Leichtbauelement, wenn es beispielsweise als Fassadenelement eingesetzt ist, ein es durchströmendes Medium, beispielsweise Wasser oder eine andere Wärmeträgerflüssigkeit, bei Sonneneinstrahlung auf die Fassade aufheizen. Die in das Medium eingebrachte Energie kann beispielsweise über einen Wärmetauscher anschließend gewonnen werden. Durch diese Funktionsintegration können effiziente und vernetzte Gebäudeenergiekonzepte realisiert werden.

Das erfinderische Verfahren zur Herstellung eines Aluminium-Kunststoff-Verbund-Leichtbauelements ist dadurch gekennzeichnet, dass zunächst ein Kunststoffvlies vorgeformt wird und anschließend einseitig auf ein vorgeformtes Aluminiumprofil aufgeklebt wird. Der integrative Prozessansatz ermöglicht es weiterhin, sehr flexibel und unter Weiternutzung bestehender Anlagentechnik und Werkzeuge des existierenden Rollformprozesses sowie ohne Verschnittabfälle zu arbeiten und ist somit sehr materialeffizient. Durch das Verbindungsverfahren Kleben ist ein effektiver und besonders effizienter Herstellprozess gegeben.

In einer vorteilhaften Ausführungsform wird das Aluminiumprofil rollgeformt, wobei das Vorformen des Kunststoffvlieses parallel zu dem Aluminiumrollformprozess durchgeführt wird. Hierdurch wird die Effizienz des Herstellprozesses weiter erhöht.

In einer weiteren vorteilhaften Ausführungsform erfolgt das Vorformen des Kunststoffvlieses räumlich über dem Aluminiumrollformprozess. Hierdurch kann die Herstellanlage besonders raumsparend installiert werden. Darüber hinaus bedingt diese räumliche Anordnung eine besonders effiziente Zusammenführung der beiden Elemente Aluminiumrollprofil und vorgeformtes Kunststoffvlies.

Weiterhin hat es sich als vorteilhaft erwiesen, wenn der Vorformprozess des Kunststoffvlieses in zwei getrennten Schritten erfolgt, wobei zunächst das Kunststoffvlies vorgewärmt und nachfolgend durch konturierte Rollen drapiert und zugeschnitten wird.

Unter dem Begriff **drapieren** wird in dieser Schrift das Einbringen einer dreidimensionalen Geometrie in ein flächiges Halbzeug verstanden.

Hierbei erfolgt die Zuführung des Kunststoffvlieses zu dem Vorformprozess in einer weiteren vorteilhaften Ausführungsform als Flächenware von einer Rolle. Damit ist der Vorform- und Zuführungsprozess des Polyestervlieshalbzeugs in den bekannten Rollformprozess für das Aluminiumprofil mit Vorschubgeschwindigkeiten von bis zu 20 Meter pro Minute integrierbar. Weiterhin kann damit über die gesamte Breite des Verstärkungsprofils gleichbleibende Materialeigenschaften erreicht werden.

In einer weiteren vorteilhaften Ausführungsform erfolgt das Vorwärmen des Kunststoffvlieses mittels Infrarotstrahlung. Diese Technologie hat sich als besonders effektiv erwiesen, um bei den erforderlichen hohen Vorschubgeschwindigkeiten die für den Drapierungsprozess erforderliche Wärme gleichmäßig in das Kunststoffhalbzeug einzubringen.

In einer weiteren vorteilhaften Ausführungsform wird der vorgeformte Kunststoffvlieszuschnitt dem Aluminiumprofilzuschnitt zugeführt, wobei die Zuführung nach dem Zuschnittprozess der rollgeformten Aluminiumprofile und einem Auftragen von Klebstoff auf die rollgeformten Aluminiumprofile erfolgt. Der gesamte Fertigungsprozess kann in einer bestehenden Rollformanlage erfolgen, wobei die bestehende Rollformanlage um eine Zuführung der vorgeformten Kunststoffvliese, eine Vorrichtung für den Klebstoffauftrag und eine Fügevorrichtung für das Zusammenfügen der vorgeformten Kunststoffvliese auf die rollgeformten Aluminiumbleche zu erweitern ist. Das Verwenden einer bestehenden Rollformanlage reduziert die notwendige Investition in die Fertigungsanlage.

In einer weiteren vorteilhaften Ausführungsform erfolgt das Auftragen des Klebstoffs auf das rollgeformte Aluminiumprofil während des Zuführungsprozesses des vorgeformten Kunststoffvlieszuschnitts mittels einer konturierten Rolle. Hiermit ist ein effizienter Klebstoffauftrag möglich.

In einer weiteren vorteilhaften Ausführungsform erfolgt Fügen des rollgeformten Aluminiumprofils und des Kunststoffvlieszuschnitts nach dem Kleberauftrag unter Druck. Hierdurch ist eine feste Klebeverbindung erreichbar.

In einer weiteren vorteilhaften Ausführungsform wird ein Aluminium-Kunststoff-Verbund-Leichtbauelements, das dem vorbeschriebenen Aluminium-Kunststoff-Verbund-Leichtbauelements entspricht und/oder mit dem vorbeschriebenen Verfahren hergestellt wurde, als Fassadenelement verwendet.

In einer weiteren vorteilhaften Ausführungsform wird ein Aluminium-Kunststoff-Verbund-Leichtbauelements, das dem vorbeschriebenen Aluminium-Kunststoff-Verbund-Leichtbauelements entspricht und/oder mit dem vorbeschriebenen Verfahren hergestellt wurde, als Wand-, Boden- und/oder Deckenelement im Fahrzeugbau. Dabei umfasst der Begriff Fahrzeugbau Land-, Wasser- oder auch Luftfahrzeuge inklusiv Raumflugkörper.

Vorteilhafterweise können die vorbeschriebenen Aluminium-Kunststoff-Verbund-Leichtbauelemente als Fassadenelement, beispielsweise für die Verkleidung der Außenfassade von Gebäuden, verwendet werden. Ferner bieten die erfinderischen Aluminium-Kunststoff-Verbund-Leichtbauelemente, wenn sie als Hybriddesignelemente eingesetzt sind, durch ihr Leichtbaupotential enorme Vorteile hinsichtlich des Transports und der Montage. Die Verstärkung mit schwer entflammbarer Polyesterfaserflächenware bringt außerdem bauphysikalische Vorteile mit sich, die bisher nur durch viel komplexere Fassadenelemente mit deutlich mehr Materialeinsatz lösbar sind.

Das Einsatzfeld des Aluminium-Polyester-Verbundes als Fassadenverkleidung zieht die Einteilung in eine Baustoffklasse nach sich. Dabei kann die Baustoffklasse A erreicht werden. In dieser Klasse gibt es keine Einschränkungen im Verwendungsfeld der Bekleidungselemente, da sie als nicht brennbar gelten. Insbesondere bei Verwendung als Fassadenverkleidung eignet sich eine Polyesterfaserflächenware aus schwer entflammbaren Trevira CS-Fasern. Das Erreichen der Baustoffklasse A2 laut DIN 4102-1 ist auf diese Weise möglich, da der Anteil der CS-Faser-Flächenware unter 20 % liegt und die Faser selbst die Brennbarkeitsklasse B1 hat und als schwer entflammbar klassifiziert ist. Das Faserhalbzeug muss einen gewissen Austausch von Luft zulassen, um Feuchtigkeitsbildung hinter dem Sichtbereich der Fassade zu vermeiden. Ebenfalls könnte eine fehlende Luftzirkulation zwischen Aluminiumelement und Polyesterhalbzeug einen negativen Einfluss auf die Festigkeit des verwendeten Klebstoffes nehmen.

Zusammenfassend lassen sich durch den Einsatz der neuartigen hybriden Leichtbauelemente für die Fassadenbekleidung beispielsweise größere Fassadenelemente und damit eine höhere architektonische Gestaltungsfreiheit durch verbesserte spezifische mechanische Eigenschaften im Vergleich zu monolithischen Aluminiumfassadenelementen erreichen. Darüber hinaus wird im Vergleich zu monolithischen Aluminiumfassadenelementen die Beulsteifigkeit erhöht sowie die Wärmeausdehnung erhöht. Formstabile Elemente können auch bei Langzeitwitterungseinflüssen umgesetzt werden. Zudem werden Kosten- und Gewichtsvorteile im Vergleich zum monolithischen Aluminiumfassadenelementen bei verbesserter Steifigkeit und Festigkeit realisiert. Montage- und Fügepunkte und somit der Material- und Zeitbedarf beim Montagevorgang können reduziert werden. Darüber hinaus werden Kosten für den Transport der Profile eingespart. Gegenüber bekannten Sandwich-Fassadenelementen mit einer Baustoffklasse B1/2 kann die Brandfestigkeit auf die Baustoffklasse A2 erhöht werden. Im an einer Fassade montierten Zustand wird durch Offenporigkeit der Verstärkungsstruktur die Kondenswasserbildung reduziert. Das Polyestertextil vermindert die Wärmeleitfähigkeit des Fassadenelementes gegenüber bekannten Fassadenelementen, zudem wirkt die Verstärkungsstruktur aus Polyesterflächenware akustisch dämmend. Speziell für die Verwendung als Fassadenbekleidungselemente ist es nun möglich, hohe Spannbreiten des einzelnen Fassadenbekleidungselements von mehr als 800 mm zu realisieren. Durch die Verstärkung mit vorgeformten Vliessegmente aus beispielsweise Trevira CS-Fasern wird eine signifikante Verbesserung der Festigkeit und Steifigkeit der Aluminiumbleche erreicht, sodass die Spannbreite der Fassadenelemente durch das neuartige Hybrid-Fassadenelementen deutlich erhöht werden kann. Durch die Erhöhung der Spannbreite kann die Anzahl der Montage- und Fügepunkte reduziert und der Materialbedarf der gesamten Vorhangfassade gesenkt werden. Durch die mit Hilfe der Verstärkungsstruktur aus Polyestervlies erreichten verbesserten mechanischen Eigenschaften ist eine deutliche Reduzierung der Blechdicke möglich. So kann die Mindestaluminiumblechdicke von bisher 1 mm unterschritten werden, wobei die Polyestervlies-Metall-Fassadenelementstärke bei 2 mm und weniger liegen kann. Weniger Fügezonen, Montagepunkte und Überlappungen ziehen neben der Material- auch eine Gewichtsersparnis nach sich. Auch wenn es sich bei dem Fassadensystem um ein statisches System handelt, ist das zusätzliche Eigengewicht der Fassade am Mauerwerk nicht zu vernachlässigen und ist für die Statik ein entscheidender Faktor der eine Vielzahl von Sekundäreffekten nach sich zieht. Gewichtseinsparungen der neuartigen Hybridfassadenelemente liegen gegenüber den bekannten reinen Aluminiumelementen bei mehr als 30%. Das neue Aluminium-Polyester-Hybriddesign zeichnet sich neben den hohen Festigkeits- und Steifigkeitseigenschaften aufgrund des reduzierten Aluminiumanteils auch durch eine sehr geringe Dichte aus. Durch die Verbindung wird eine deutlich geringere Gesamtdichte des Hybriddesigns als bei Fassadenbekleidungselementen aus Aluminium von beispielsweise 2,70 g/cm³ erreicht. Das somit realisierte Leichtbaupotenzial führt auch zu einer Energieeinsparung während des Transportprozesses vom Herstellungs- zum Verwendungsort sowie zu effizienten Montage- und Handlingvorgängen der neuartigen Fassadenelemente. Das Einsatzfeld als Fassadenelemente zieht die Einteilung in eine Baustoffklasse nach sich. Es kann die Baustoffklasse A erreicht werden, womit die neuartigen Fassadenelemente in Leichtbauweise auch für Bauvorhaben ab 22 m Länge zum Einsatz kommen können. Durch die Verwendung der Verstärkung aus beispielsweise CS-Faser-Flächenware kann gegenüber strukturierten Fassadenbekleidungselementen eine glatte Oberfläche realisiert werden. Der Verzicht der Strukturierung sorgt für eine geringe Tiefe der gesamten Fassade und minimiert die Aufdickung der Hauswand. Somit kann die minimierte Laibungstiefe an Fenstern die zusätzliche Verschattung der Innenräume verringern. Ferner weisen die neuartigen polyestervliesverstärkten Aluminiumfassadenelemente den Vorteil auf, dass sie im Nachhinein an ihre Herstellung in gewissem Maß verformbar sind und somit unterschiedliche Gebäudekonturen verkleiden können. Ferner kann durch den Einsatz einer textilen Verstärkungslage der Anteil von Aluminium erheblich reduziert und damit auch der hohe Energiebedarf bei der Schmelzflusselektrolyse im Gewinnungsprozess von Aluminium gesenkt werden.

Alternativ können die vorbeschriebenen Aluminium-Kunststoff-Verbund-Leichtbauelemente als Wand-, Boden- und/oder Deckenelement im Fahrzeugbau verwendet werden. Durch das Leichtbaupotenzial des Aluminium-Kunststoff-Hybriddesigns mit schwer entflammbaren Verstärkungsstrukturen sind auch neue Einsatzbereiche und damit Absatzmärkte vorstellbar, bspw. im Schiffs- und Wohnwagenbau. Hierbei ermöglicht die durch den Einsatz der Aluminiumhybridelemente in Ultraleichtbauweise erzielbare Gewichtsreduktion signifikante Einsparungen beim Kraftstoffverbrauch.

Durch das hohe Leichtbaupotential und den Einsatz schwer entflammbarer Verstärkungsstrukturen erschließen sich weitere Einsatzbereiche beispielsweise im Fahrzeugbau, hier sei vor Allem an LKW-Aufbauten oder den Freizeitfahrzeugbau gedacht, oder auch im Schiffsbau, insbesondere dem Bau von Passagier- und Kreuzfahrtschiffen. Durch die nun mögliche Senkung des Aluminiumanteils wird der hohe Energiebedarf beim Gewinnungsprozess von Aluminium gesenkt und somit ein Beitrag zur Steigerung der Ressourceneffizienz geleistet.

Generell sei darauf hingewiesen, dass im Rahmen des hier vorliegenden Dokuments die unbestimmten Zahlwörter "ein", "zwei" usw. nicht als "genau-ein", "genau zwei" usw. verstanden werden sollen, sondern im Normalfall als unbestimmte Artikel. Eine Aussage der Art "ein ...", "zwei ..." usw. ist daher als "mindestens ein ...", "mindestens zwei ..." usw. zu verstehen, sofern sich nicht aus dem jeweiligen Kontext ergibt, dass etwa nur "genau ein", "genau zwei" usw. gemeint sind.

Im Rahmen der hier vorliegenden Patentanmeldung sei der Ausdruck "insbesondere" immer so zu verstehen, dass mit diesem Ausdruck ein optionales, bevorzugtes Merkmal eingeleitet wird. Der Ausdruck ist nicht als "und zwar" und nicht als "nämlich" zu verstehen.

Ausdrücklich sei darauf hingewiesen, dass alle angegebenen Zahlenwerte nicht als scharfe Grenzen zu verstehen sein sollen, sondern vielmehr in ingenieurmäßigem Maßstab über- oder unterschritten werden können sollen, ohne den beschriebenen Aspekt der Erfindung zu verlassen.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Es zeigen:
- **Fig. 1**: Aufbau des Aluminium-Kunststoff-Verbund-Leichtbauelements.
- **Fig. 2**: Schematischer Prozessablauf des integrativen Fertigungsverfahrens.

**Fig. 1** zeigt den Aufbau des Aluminium-Kunststoff-Verbund-Leichtbauelement 100. Auf dem rollgeformten Aluminiumprofil 101 ist einseitig ein versicktes Kunststoffprofil 102 aufgeklebt, wobei die Sicken eine trapezform aufweisen. Die Verklebung erfolgt an den Klebeflächen 103. Im Biegeversuch reagieren sowohl Aluminiumfassadenelement gemäß dem Stand der Technik als auch das Aluminium-Kunststoff-Verbund-Leichtbauelement 100 gemäß der Erfindung durch ein Durchbiegen, wobei die Durchbiegung bei dem erfinderischen Aluminium-Kunststoff-Verbund-Leichtbauelement 100 deutlich geringer ausfällt. Durchgeführte Berechnungen zeigen eine beträchtliche versteifende Wirkung des versickten Kunststoffprofils, sodass die Wandstärke und somit das Gewicht der Aluminiumkomponente innerhalb des Aluminium-Kunststoff-Verbund-Leichtbauelements 100 reduziert werden kann.

Neu entwickelte Hybriddesignfassadenelemente basierend auf dem erfinderischen Aluminium-Kunststoff-Verbund-Leichtbauelement 100 ermöglichen aufgrund der verbesserten mechanischen Eigenschaften erstmalig den Einsatz von deutlich dünneren Aluminiumblechen. Neben den geringeren Werkstoffkosten entsteht somit eine beträchtliche und neuartige Designfreiheit, welche vorher mit dem metallischen unverstärkten Werkstoff nicht umzusetzen war. Somit können Fassadenelemente mit größeren Abmessungen und Spannweiten umgesetzt werden, welche bisher aufgrund der gegebenen Festigkeiten und Steifigkeiten nicht realisierbar waren.

**Fig. 2** zeigt einen schematischen Prozessablauf des integrativen Fertigungsverfahrens. Das Vorformen 310 des versickten Kunststoffprofils 102 erfolgt parallel zu dem und räumlich über dem Aluminiumrollformprozess 320. Die Zuführung des vorgeformten Kunststoffvlieszuschnitts 313 in den bestehenden Prozess erfolgt nah seinem Zuschnitt 318 im Anschluss direkt nach dem Zuschnittprozess 328 der rollgeformten Bleche. Der Vorformprozess 310 erfolgt in zwei getrennten Schritten, nämlich einer Vorwärmung 315 mittels Infrarotstrahlern 316 sowie einem folgenden Drapierungsprozess durch konturierte Rollen 317. Die Materialzuführung erfolgt von einer Rolle 311, da zur Sicherstellung der Integrierbarkeit des Vorformprozesses 310 Vorschubgeschwindigkeiten von bis zu 20 Meter pro Minute erreicht werden müssen. Bei dem Rollformprozess 320 wird eine Aluminiumbahn 322 von einem Coil 321 abgewickelt und über Rollen 325 zu einem rollgeformten Endlosprofil 323 verformt. Über die gesamte Breite der Verstärkung werden gleichbleibende Materialeigenschaften erreicht. Das Endlosprofil 323 wird zu einem Aluminiumprofilzuschnitt 333 zugeschnitten, d.h. abgelängt. Der Kleberauftrag erfolgt während des Zuführungsprozesses auf den rollgeformte Aluminiumprofilzuschnitt 333 mittels einer konturierten Rolle 336, auf die der Klebstoff 337 aus einem Klebstoffbehälter 334 aufgebracht wird. Folgend werden das rollgeformten Aluminiumprofi 101 sowie der vorgeformte Kunststoffvlieszuschnitt 313 als Verstärkungslage unter über Andrückrollen 346 aufgebrachten Druck zum Aluminium-Kunststoff-Verbund-Leichtbauelement 100 gefügt.

Diese modulare Integration des Fertigungsprozesses der neuartigen Aluminium-Kunststoff-Verbund-Leichtbauelemente 100 in den bestehenden Herstellungsprozess heutiger monolithischer Aluminiumelemente erlaubt eine Entkopplung vom kontinuierlichen Rollformprozess 320, sodass in den bestehenden Prozess und die bestehenden Umformwerkzeuge nicht eingegriffen werden muss. Dadurch kann eine hohe Flexibilität des Fertigungsprozesses erreicht und die Herstellung variierender Breiten sowie unterschiedlicher Designs der Elemente, beispielsweise mit und ohne Verstärkung, realisiert werden.

### Bezugs- und Formelzeichenzeichenliste:

- 100: Aluminium-Kunststoff-Verbund-Leichtbauelement
- 101: (rollgeformtes) Aluminiumprofil
- 102: versicktes Kunststoffprofil
- 103: Klebefläche
- 200: Aluminiumfassadenelement gemäß Stand der Technik
- 300: Produktionsanlage
- 310: Kunststoffvliesvorformung
- 311: Kunststoffvliesrolle
- 312: Kunststoffvlies als Flächenware
- 313: vorgeformter Kunststoffvlieszuschnitt
- 315: Vorwärmung
- 316: IR-Strahler
- 317: konturierte Rolle
- 318: Zuschnitt des Kunststoffvlieses
- 320: Rollformprozess
- 321: Aluminiumcoil
- 322: Aluminiumbahn
- 323: Rollgeformtes Endlosprofil
- 325: Rollen
- 328: Zuschnitt des Aluminiumprofils
- 333: Aluminiumprofilzuschnitt
- 334: Klebstoffbehälter
- 336: konturierte Rolle
- 337: Klebstoff
- 346: Andrückrolle

## Patentansprüche

1. Aluminium-Kunststoff-Verbund-Leichtbauelement (100) mit geringen Wandstärken,
**dadurch gekennzeichnet,**
**dass** das Aluminium-Kunststoff-Verbund-Leichtbauelement (100) ein auf ein Aluminiumprofil (101) einseitig aufgeklebtes versicktes Kunststoffprofil (102) zur Verstärkung aufweist, wobei das Kunststoffprofil (102) ein von dem Aluminiumprofil (101) abweichendes Profil aufweist.

2. Aluminium-Kunststoff-Verbund-Leichtbauelement (100) gemäß Anspruch 1,
**dadurch gekennzeichnet,**
**dass** die Sicken des versickten Kunststoffprofils (102) im Wesentlichen senkrecht zur Längsrichtung des Aluminiumprofils (101) verlaufen.

3. Aluminium-Kunststoff-Verbund-Leichtbauelement (100) gemäß Anspruch 1 oder 2,
**dadurch gekennzeichnet,**
**dass** die Sicken des versickten Kunststoffprofils (102) eine Trapezform aufweisen.

4. Aluminium-Kunststoff-Verbund-Leichtbauelement (100) gemäß einem der vorherigen Ansprüche,
**dadurch gekennzeichnet,**
**dass** das versickte Kunststoffprofil (102) ein Polyester als Werkstoff aufweist.

5. Aluminium-Kunststoff-Verbund-Leichtbauelement (100) gemäß einem der vorherigen Ansprüche,
**dadurch gekennzeichnet,**
**dass** das versickte Kunststoffprofil (102) ein Vlies aufweist.

6. Aluminium-Kunststoff-Verbund-Leichtbauelement (100) gemäß Anspruch 5,
**dadurch gekennzeichnet,**
**dass** das Vlies thermoplastische Fasern aufweist.

7. Aluminium-Kunststoff-Verbund-Leichtbauelement (100) gemäß einem der vorherigen Ansprüche,
**dadurch gekennzeichnet,**
**dass** das versickte Kunststoffprofil (102) eine Polyesterfaserflächenware aus schwer entflammbaren Trevira CS-Fasern aufweist.

8. Aluminium-Kunststoff-Verbund-Leichtbauelement (100) gemäß einem der vorherigen Ansprüche,
**dadurch gekennzeichnet,**
**dass** das Aluminium-Kunststoff-Verbund-Leichtbauelement (100) derart ausgestaltet ist, dass das Aluminium-Kunststoff-Verbund-Leichtbauelement (100) von Medien durchströmbar ist.

9. Verfahren zur Herstellung eines Aluminium-Kunststoff-Verbund-Leichtbauelements (100),
**dadurch gekennzeichnet,**
**dass** zunächst ein Kunststoffvlies (312) vorgeformt und anschließend einseitig auf ein vorgeformtes Aluminiumprofil (101) aufgeklebt wird.

10. Verfahren gemäß Anspruch 9,
**dadurch gekennzeichnet,**
**dass** das Aluminiumprofil (101) rollgeformt wird, wobei das Vorformen (310) des Kunststoffvlieses (312) parallel zu dem Aluminiumrollformprozess (320) durchgeführt wird.

11. Verfahren gemäß Anspruch 10,
**dadurch gekennzeichnet,**
**dass** das Vorformen (310) des Kunststoffvlieses (312) räumlich über dem Aluminiumrollformprozess (320) durchgeführt wird.

12. Verfahren gemäß einem der Ansprüche 9 bis 11,
**dadurch gekennzeichnet,**
**dass** der Vorformprozess (310) des Kunststoffvlieses (312) in zwei getrennten Schritten erfolgt, wobei zunächst das Kunststoffvlies (312) vorgewärmt und nachfolgend durch konturierte Rollen drapiert und zugeschnitten wird.

13. Verfahren gemäß einem der Ansprüche 9 bis 12,
**dadurch gekennzeichnet,**
**dass** ein Kunststoffvlies (312) als Flächenware dem Vorform prozess (310) von einer Rolle (311) zugeführt wird.

14. Verfahren gemäß Anspruch 11,
**dadurch gekennzeichnet,**
**dass** das Vorwärmen (315) des Kunststoffvlieses (312) mittels Infrarotstrahlung erfolgt.

15. Verfahren gemäß einem der Ansprüche 8 bis 13,
**dadurch gekennzeichnet,**
**dass** der vorgeformte Kunststoffvlieszuschnitt (313) dem Aluminiumprofil (101) zugeführt wird, wobei die Zuführung nach dem Zuschnittprozess (328) der rollgeformten Aluminiumprofile (101) und einem Auftragen von Klebstoff (337) auf die rollgeformten Aluminiumprofile (101) erfolgt.

16. Verfahren gemäß Anspruch 14,
**dadurch gekennzeichnet,**
**dass** das Auftragen des Klebstoffs (337) auf das rollgeformte Aluminiumprofil (101) während des Zuführungsprozesses des vorgeformten Kunststoffvlieszuschnitts (313) mittels einer konturierten Rolle (336) erfolgt.

17. Verfahren gemäß Anspruch 15,
**dadurch gekennzeichnet,**
**dass** nach dem Kleberauftrag das rollgeformte Aluminiumprofil (101) und der Kunststoffvlieszuschnitt (313) unter Druck gefügt werden.

18. Verwendung des Aluminium-Kunststoff-Verbund-Leichtbauelements (100), das einem der Ansprüche 1 bis 7 entspricht und/oder gemäß einem der Ansprüche 9 bis 17 hergestellt wurde, als Fassadenelement.

19. Verwendung eines Aluminium-Kunststoff-Verbund-Leichtbauelements (100), das einem der Ansprüche 1 bis 7 entspricht und/oder gemäß einem der Ansprüche 9 bis 17 hergestellt wurde, als Wand-, Boden- und/oder Deckenelement im Fahrzeugbau.
